# EUROPÄISCHE PATENTSCHRIFT

(11) **EP 1 068 608 B1**
(45) Veröffentlichungstag und Bekanntmachung des Hinweises auf die Patenterteilung: **14.05.2003**
(21) Anmeldenummer: 99917759.5
(22) Anmeldetag: 02.03.1999
(51) Int. Cl.: G09G 3/36

(54) **AKTIVMATRIX-FLÜSSIGKRISTALLANZEIGE**
ACTIVE MATRIX LIQUID CRYSTAL DISPLAY
AFFICHAGE A CRISTAUX LIQUIDES A MATRICE ACTIVE

(30) Priorität: 03.03.1998 DE 19808982
(43) Veröffentlichungstag der Anmeldung: 17.01.2001
(73) Patentinhaber: SIEMENS AKTIENGESELLSCHAFT, 80333 München (DE)
(72) Erfinder: MÄRZ, Michael, D-67808 Steinbach (DE); WAMMES, Klaus, D-67577 Alsheim (DE)
(86) Internationale Anmeldenummer: DE9900548
(87) Internationale Veröffentlichungsnummer: WO99045526

(56) Entgegenhaltungen:
- EP-A- 0 514 033
- US-A- 5 250 937
- US-A- 5 489 918
- US-A- 5 625 387

## Beschreibung

Die Erfindung betrifft eine Aktivmatrix-Flüssigkristallanzeige, bei der von Flüssigkristallzellen gebildete Bildpunkte in Zeilen und Spalten einer Matrix angeordnet sind, die Flüssigkristallzellen auf jeweils einer Seite an einem Bezugspotential liegen und auf der anderen Seite über ihnen einzeln zugeordnete steuerbare Schalter spaltenweise mit Spaltenelektroden verbunden sind, die Schalter steuerseitig zeilenweise an Zeilenelektroden angeschlossen sind, die Spaltenelektroden an einer unterschiedliche Grauwertsignale für die unterschiedlichen Spalten erzeugenden Spalten-Steuereinrichtung angeschlossen sind und bei der die Zeilenelektroden an einer Einschaltsignale für die Schalter in den unterschiedlichen Zeilen erzeugenden Zeilen-Steuereinrichtung angeschlossen sind. Die Begriffe Zeilen und Spalten sind hier wie auch im folgenden gegeneinander austauschbar.

Eine solche Aktivmatrix-Flüssigkristallanzeige, die wegen der üblicherweise als Dünnfilmtransistoren ausgebildeten steuerbaren Schalter auch als TFT-LCD (Thin Film Transistor Liquid Crystal Display) bezeichnet wird, ist aus der US-A-4 635 127 bekannt.

Zur Darstellung von Bildern mit unterschiedlichen Grauwerten werden an den Spaltenelektroden Grauwertsignale angelegt, die die Grauwerte der Bildpunkte jeweils einer Zeile repräsentieren; mittels eines Einschaltsignals an einer der Zeilenelektroden werden die Grauwertsignale an die Flüssigkristallzellen der betreffenden Zeile durchgeschaltet. Auf diese Weise werden in schneller Folge nacheinander alle Zeilen mit Flüssigkristallzellen aktiviert. Die optische Transparenz jeder einzelnen Flüssigkristallzelle stellt sich in Abhängigkeit von der Spannung an der Flüssigkristallzelle ein, so daß bei Hintergrundbeleuchtung der Aktivmatrix-Flüssigkristallanzeige das gewünschte Bild dargestellt wird. Zur Vermeidung von Grauwertverfälschungen bei der Bildwiedergabe werden die Flüssigkristallzellen in einem Spannungsbereich betrieben, in dem die ansonsten typischerweise nichtlineare Abhängigkeit zwischen der Transparenz der Flüssigkristallzellen und der an ihnen liegenden Spannung annähernd linear ist.

Zur Darstellung von Farbbildern sind den Flüssigkristallzellen spaltenweise abwechselnd rote, grüne und blaue Farbfilterstreifen vor- oder nachgeordnet, wobei die jeweils dahinter bzw. davor in einer Zeile liegenden drei benachbarten Flüssigkristallzellen bezüglich ihrer Ansteuerung zu einem aus drei Unterbildpunkten bestehenden Farbbildpunkt zusammengefaßt sind. Bei der Farbbildwiedergabe können sich Unlinearitäten zwischen der Transparenz der Flüssigkristallzellen und der an ihnen liegenden Spannung besonders störend bemerkbar machen.

Die sich in Abhängigkeit von der anliegenden Spannung einstellende Transparenz jeder einzelnen Flüssigkristallzelle ist bedingt durch die spannungsabhängige optische Verdrehung der Flüssigkristalle blickwinkelabhängig, so daß bei einer bestimmten Spannung an der Flüssigkristallzelle der dargestellte Bildpunkt je nach Blickwinkel des Betrachters unterschiedlich hell ist.

Es ist bekannt, diesen Effekt bei Flüssigkristallanzeigen zu nutzen, die nur zur Hell-/Dunkel- bzw. Schwarz-/Weiß-Darstellung, nicht aber zur Darstellung unterschiedlicher Helligkeits- bzw. Grauwerte ausgebildet sind. Ein Beispiel hierfür ist die Einstellung von optimalen Kontrastverhältnissen für einen bestimmten Blickwinkel. Ein weiteres, aus der US-A-5 526 065 bekanntes Beispiel ist die Verwendung einer solchen Flüssigkristallanzeige als optisches Filter vor einem konventionellen Bildschirm in einem Fahrzeug, um das dargestellte Bild während der Fahrt für den Blickwinkelbereich des Fahrzeugführers unsichtbar, für den des Beifahrers dagegen sichtbar zu machen.

Eine Aktivmatrix- Flüssigkristallanzeige, die die im Oberbegriff des Anspruchs 1 aufgeführten technischen Merkmale besitzt, ist in der europäischen Patenanmeldung EP 0 514 033 A2 beschrieben.

Der Erfindung liegt die Aufgabe zugrunde, den Spannungsbereich, innerhalb dessen die Flüssigkristallzellen einer Aktivmatrix-Flüssigkristallanzeige ohne Verfälschung der Bildwiedergabe betrieben werden können, zu vergrößern und im weiteren die Einsatzmöglichkeiten einer solchen Aktivmatrix-Flüssigkristallanzeige zu erhöhen.

Gemäß der Erfindung wird die Aufgabe durch die in Anspruch 1 definierte Aktivmatrix-Flüssigkristallanzeige gelöst.

Die erfindungsgemäße Aktivmatrix-Flüssigkristallanzeige läßt sich somit auch innerhalb von Spannungsbereichen betreiben, in denen sich die Transparenz der Flüssigkristallzellen typischerweise nichtlinear in Abhängigkeit von der jeweils an ihnen anliegenden Spannung ändert, ohne daß es dabei zu Verfälschungen der Bildwiedergabe kommt. Damit besteht in vorteilhafter Weise die Möglichkeit, durch eine weitgehend unbeschränkte Wahl des Spannungsbereiches optimale Kontrastverhältnisse für bestimmte Blickwinkelbereiche einzustellen und den Bereich, innerhalb dessen die Transparenz der Flüssigkristallzellen zur Darstellung der Grauwerte geändert wird, besser an die Hintergrundbeleuchtung anzupassen.

Die Korrektureinrichtung kann der Spalten-Steuereinrichtung zugeordnet sein, wobei sie die von dieser erzeugten Grauwertsignale vor der Abgabe an die Spaltenelektroden verzerrt. Die Signalverzerrung kann dabei analog oder digital erfolgen, je nachdem, ob die Grauwertsignale in analoger oder digitaler Form vorliegen. Die Informationen über die typische Abhängigkeit der optischen Transparenz der Flüssigkristallzellen von der anliegenden Spannung können beispielsweise als Kennlinie oder in Form von digitalen Tabellenwerten in einem Speicher vorliegen.

Bei einer alternativen Ausführung der erfindungsgemäßen Aktivmatrix-Flüssigkristallanzeige ist die Korrektureinrichtung der Zeilen-Steuereinrichtung zugeordnet, wobei sie die Einschaltsignale für die Schalter durch Steuerung der Einschalt- und Ausschaltzeiten im Sinne der Verzerrung der von den Schaltern an die Flüssigkristallzellen weitergeleiteten Grauwertsignale verändert. Hierbei wird das integrierende Verhalten sowohl der Flüssigkristallzellen, die einzelne Kapazitäten bilden, als auch des menschlichen Auges genutzt, indem durch Veränderung des Verhältnisses zwischen den periodisch aufeinanderfolgenden Einschalt- und Ausschaltzeiten einer mit einem bestimmten Grauwertsignal angesteuerten Flüssigkristallzelle der dargestellte bzw. wahrgenommene Grauwert entsprechend verändert wird.

Entsprechend einer bevorzugten Weiterbildung der erfindungsgemäßen Aktivmatrix-Flüssigkristallanzeige weist diese eine Einstellvorrichtung zur veränderbaren Einstellung der Potentialdifferenz zwischen dem Potentialniveau der Grauwertsignale und dem Bezugspotential für zumindest einen Teil der Spalten auf. Durch Veränderung der Potentialdifferenz wird der Blickwinkelbereich geändert, innerhalb dessen das auf der Aktivmatrix-Flüssigkristallanzeige dargestellte Bild für den Betrachter sichtbar ist. Da die Verzerrung der Grauwertsignale durch die Korrektureinrichtung in Abhängigkeit von der Potentialdifferenz erfolgt, führt deren Änderung zu keiner Verfälschung der Bildwiedergabe. Es ist daher in gleicher Weise, wie dies aus der oben bereits erwähnten US-A-5 526 065 bekannt ist, möglich, die dargestellten Bilder in einem Fahrzeug in dem Blickwinkelbereich des Fahrzeugführers auszublenden, während sie für den Beifahrer sichtbar sind; im Unterschied zum Stand der Technik erfolgt dabei die Bildwiedergabe mittels der Aktivmatrix-Flüssigkristallanzeige, die u.a. wegen ihrer geringeren Einbautiefe für den Einsatz in Fahrzeugen weitaus besser geeignet ist, als konventionelle Bildschirme. Eine weitere Einsatzmöglichkeit der erfindungsgemäßen Aktivmatrix-Flüssigkristallanzeige besteht in der Darstellung von dreidimensionalen Objekten, wobei für unterschiedliche einstellbare Blickwinkelbereiche unterschiedliche Bilder ein und desselben Objekts in unterschiedlicher Ansicht dargestellt werden.

Im einfachsten Fall ist die Einstellvorrichtung zur veränderbaren Einstellung des Bezugspotentials ausgebildet.

Alternativ hierzu kann die Einstellvorrichtung zur veränderbaren Einstellung der Potentialniveaus der Grauwertsignale ausgebildet sein, wobei den analogen Grauwertsignalen beispielsweise eine veränderbare Offsetspannung oder den digitalen Grauwertsignalen ein veränderbarer Offsetwert überlagert wird.

Um in vorteilhafter Weise unterschiedliche Bilder für unterschiedliche Blickwinkelbereiche darstellen zu können, ist im Rahmen der Erfindung vorgesehen, daß die Spalten-Steuereinrichtung die Grauwertsignale von mindestens zwei unterschiedlichen Bildern nacheinander zeitlich verschachtelt an die Spaltenelektroden abgibt und daß die Einstellvorrichtung für die unterschiedlichen Bilder nacheinander unterschiedliche Potentialdifferenzen einstellt.

Bei einer hierzu alternativen Ausbildung der erfindungsgemäßen Aktivmatrix-Flüssigkristallanzeige ist vorgesehen, daß die Spalten-Steuereinrichtung die Grauwertsignale von mindestens zwei unterschiedlichen Bildern gleichzeitig spaltenweise verschachtelt an die Spaltenelektroden abgibt und daß die Einstellvorrichtung unterschiedliche Potentialdifferenzen an den jeweils unterschiedlichen Bildern zugeordneten Spaltenelektroden einstellt.

Die zeitliche Verschachtelung und die räumliche Verschachtelung bei der Wiedergabe unterschiedlicher Bilder können auch miteinander kombiniert werden. Mit der verschachtelten Wiedergabe unterschiedlicher Bilder ist es beispielsweise möglich, in einem Kraftfahrzeug dem Fahrzeugführer Verkehrsinformationen anzuzeigen und gleichzeitig dem Beifahrer einen Videofilm zu präsentieren. In gleicher Weise können beispielsweise in Eisenbahnwagen oder Flugzeugen nebeneinandersitzenden Passagieren über eine einzige Aktivmatrix-Flüssigkristallanzeige unterschiedliche Bilder (Videos) gezeigt werden.

Zur weiteren Erläuterung der Erfindung wird im folgenden auf die Figuren der Zeichnung Bezug genommen; im einzelnen zeigen:
- Figur 1: ein Beispiel für eine Aktivmatrix-Flüssigkristallanzeige,
- Figur 2: ein Beispiel für die Abhängigkeit zwischen der Helligkeit bzw. dem Grauwert wiedergegebener Bildpunkte und dem Blickwinkel,
- Figur 3: ein Beispiel für die nichtlineare Abhängigkeit zwischen der Helligkeit eines Bildpunktes bzw. der optischen Transparenz einer Flüssigkristallzelle und der an ihr anliegenden Spannung,
- Figur 4: ein Ausführungsbeispiel der erfindungsgemäßen Aktivmatrix-Flüssigkristallanzeige,
- Figur 5: ein Beispiel für die Verzerrung der Grauwertsignale,
- Figur 6: ein weiteres Ausführungsbeispiel der erfindungsgemäßen Aktivmatrix-Flüssigkristallanzeige,
- Figur 7: ein weiteres Beispiel für die Verzerrung der Grauwertsignale, die
- Figuren 8 bis 10: unterschiedliche Einsatzbeispiele der erfindungsgemäßen Aktivmatrix-Flüssigkristallanzeige und
- Figur 11: ein Beispiel für den Einbau der Aktivmatrix-Flüssigkristallanzeige in einem Fahrzeug.

Figur 1 zeigt ein Beispiel für den Aufbau einer Aktivmatrix-Flüssigkristallanzeige ohne die zugehörige Steuerelektronik. Eine untere Glasplatte 1 trägt auf ihrer Unterseite einen Polarisationsfilm 2. Auf der Oberseite der Glasplatte 1 sind in einer Zeilen-Spalten-Matrix lichtdurchlässige Bildpunktelektroden 3 ausgebildet, die spaltenweise über ihnen einzeln zugeordnete und als Dünnfilmtransistoren ausgebildete steuerbare Schalter 4 mit Spaltenelektroden 5 verbunden sind. Die steuerbaren Schalter 4 sind mit ihren Steueranschlüssen zeilenweise mit Zeilenelektroden 6 verbunden. Jede der lichtdurchlässigen Bildpunktelektroden 3 bildet zusammen mit einer allen Bildpunktelektroden 3 gemeinsamen Gegenelektrode 7 und einer darunter liegenden Flüssigkristallage 8 jeweils eine ansteuerbare Flüssigkristallzelle 9, woraus sich eine zeilenund spaltenförmige Anordnung der Flüssigkristallzellen 9 ergibt. Die Lage mit den Flüssigkristallzellen 9 ist mit einer oberen Glasplatte 10 abgedeckt, auf der ein weiterer Polarisationsfilm 11 aufgebracht ist. Zur Darstellung von Farbbildern sind zwischen den Flüssigkristallzellen 9 und der oberen Glasplatte 11 spaltenweise abwechselnd rote, grüne und blaue Farbfilterstreifen 12, 13 und 14 angeordnet.

Zur Bildwiedergabe wird mittels einer Hintergrundbeleuchtung 15 Licht 16 durch die Matrix mit den Flüssigkristallzellen 9 gestrahlt und von dieser je nach Ansteuerung über die Zeilenund Spaltenelektroden 6 und 5 mit unterschiedlicher Helligkeit durchgeschaltet. Dabei wird das Licht 16 zunächst von dem unteren Polarisationsfilm 2 (Polarisator) polarisiert. In den einzelnen Flüssigkristallzellen 9 werden die Flüssigkristalle in Abhängigkeit von der elektrischen Spannung zwischen der jeweiligen Bildpunktelektrode 3 und der Gegenelektrode 7 verdreht, so daß das durch die Flüssigkristalle hindurchtretende polarisierte Licht in seiner Polarisationsrichtung entsprechend gedreht wird. Diese Verdrehung der Polarisationsrichtung führt in dem oberen Polarisationsfilm 11 (Analysator) zu einer je nach dem Grad der Drehung mehr oder weniger starken Helligkeitsminderung des austretenden Lichts.

Wie Figur 2 zeigt, ist die Helligkeit H des aus der Aktivmatrix-Flüssigkristallanzeige austretenden Lichts und damit der Kontrast des jeweils dargestellten Bildes von dem Blick-winkel α abhängig. Diese Abhängigkeit variiert darüber hinaus auch mit der Spannung U, hier z. B. drei unterschiedliche Spannungen U₁, U₂ und U₃, an der jeweiligen Flüssigkristallzelle 9.

Figur 3 zeigt qualitativ die typisch nichtlineare Abhängigkeit zwischen der Helligkeit H oder gleichbedeutend der optischen Transparenz der Flüssigkristallzellen 9 und der an ihnen jeweils anliegenden Spannung U. Üblicherweise werden die Flüssigkristallzellen 9 in einem Spannungsbereich betrieben, in dem diese Abhängigkeit weitgehend linear ist. In den nichtlinearen Bereichen kann es, wie im folgenden erläutert wird, zu Verfälschungen der Bildwiedergabe kommen. Es werden beispielhaft drei Bildpunkte X, Y und Z betrachtet, die gleichzeitig von drei unterschiedlichen Flüssigkristallzellen 9 erzeugt werden, wobei der Bildpunkt Z um einen Betrag ΔH heller als der Bildpunkt Y und dieser wiederum um denselben Betrag ΔH heller als der Bildpunkt X ist. Werden nun die Spannungen an den drei Flüssigkristallzellen 9 alle um denselben Betrag ΔU verändert, so verändert sich der Helligkeitsabstand zwischen den Bildpunkten X, Y und Z in nichtlinearer Weise, wobei sich zwischen den neuen Bildpunkten X' und Y' ein Helligkeitsabstand ΔH1 und zwischen den neuen Bildpunkten Y' und Z' ein davon unterschiedlicher Helligkeitsabstand ΔH2 ergibt. Diese Helligkeitsverfälschung macht sich insbesondere bei der Farbbildwiedergabe in Form von Farbverfälschungen und damit noch störender als bei der reinen Grauwert-Bildwiedergabe bemerkbar.

Figur 4 zeigt ein Ausführungsbeispiel der erfindungsgemäßen Aktivmatrix-Flüssigkristallanzeige in Form eines Blockschaltbildes. In der Matrix 17 sind die hier als Kondensatoren dargestellten Flüssigkristallzellen 9 in Zeilen und Spalten angeordnet. Auf der von den Bildpunktelektroden 3 gebildeten Seite sind die Flüssigkristallzellen 9 über die ihnen einzeln zugeordneten steuerbaren Schalter 4 spaltenweise mit den Spaltenelektroden 5 verbunden. Die Schalter 4 sind steuerseitig zeilenweise an den Zeilenelektroden 6 angeschlossen. Die allen Flüssigkristallzellen 9 gemeinsame Gegenelektrode 7 liegt an einem Bezugspotential V₀.

Die Spaltenelektroden 5 sind an einer Spalten-Steuereinrichtung 18 angeschlossen, die aufgrund von ihr zugeführten Bildsignalen 19 gleichzeitig unterschiedliche Grauwertsignale 20 für die unterschiedlichen Spalten von Flüssigkristallzellen 9 und zeitlich nacheinander unterschiedliche Grauwertsignale 20 für die Flüssigkristallzellen 9 in den verschiedenen Reihen erzeugt und an die Spaltenelektroden 5 anlegt. Eine Zeilen-Steuereinrichtung 21 steuert über die Zeilenelektroden 6 die steuerbaren Schalter 4 in der Weise an, daß die Grauwertsignale 20 an den Spaltenelektroden 5 nacheinander an die Zeilen mit den Flüssigkristallzellen 9 durchgeschaltet werden. Dabei sorgt eine den beiden Steuereinrichtungen 18 und 21 zugeordnete Synchronisiereinrichtung 22 für eine Synchronisierung der zeitlich aufeinanderfolgenden Grauwertsignale 20 für die unterschiedlichen Zeilen mit den Flüssigkristallzellen 9 und der Einschaltsignale 23 für die einzelnen Zeilen. Für die Farbbildwiedergabe werden die jeweils hinter den verschiedenen Farbfilterstreifen 12, 13 und 14 (Figur 1) liegenden drei benachbarten Flüssigkristallzellen 9 bezüglich ihrer Ansteuerung zu einem aus drei Unterbildpunkten bestehenden Farbbildpunkt zusammengefaßt.

Um den Blickwinkelbereich, innerhalb dessen das von der Matrix 17 mit den Flüssigkristallzellen 9 dargestellte Bild für den Betrachter sichtbar ist, ändern zu können, ist die Potentialdifferenz zwischen dem Bezugspotential V₀ an der Gegenelektrode 7 und dem Potentialniveau der an die Bildpunktelektroden 3 durchgeschalteten Grauwertsignale 20 einstellbar. Hierzu dient eine Einstellvorrichtung 24, die in Abhängigkeit von einem hier z. B. von Hand über ein Bedienelement 25 erzeugten Einstellsignal 26 das Bezugspotential V₀ verändert. Wie durch den gestrichelt dargestellten Signalweg 27 angedeutet ist, kann alternativ zu der Änderung des Bezugspotentials V₀ auch das Potentialniveau der Grauwertsignale 20 geändert werden, indem diesen eine veränderbare Offsetspannung oder im Falle von digitalen Grauwertsignalen ein veränderbarer Offsetwert überlagert wird.

Die Spalten-Steuereinrichtung 18 enthält eine Korrektureinrichtung 28, der von der Einstellvorrichtung 24 das jeweils eingestellte Bezugspotential V₀ mitgeteilt wird. In der Korrektureinrichtung 28 werden die Grauwertsignale 20', bevor sie an die Spaltenelektroden 5 angelegt werden, aufgrund von Informationen über die in Figur 3 gezeigte typische Abhängigkeit zwischen der optischen Transparenz der Flüssigkristallzellen 9 und der an ihnen anliegenden Spannung sowie in Abhängigkeit von der Potentialdifferenz zwischen den Grauwertsignalen 20' und dem Bezugspotential V₀ in der Weise verzerrt, daß sich ein zumindest annähernd linearer Zusammenhang zwischen der optischen Transparenz der Flüssigkristallzellen 9 und den unverzerrten Grauwertsignalen 20' ergibt.

Figur 5 zeigt nochmals die typisch nichtlineare Abhängigkeit zwischen der Helligkeit H oder gleichbedeutend der optischen Transparenz der Flüssigkristallzellen 9 und der an ihnen jeweils anliegenden Spannung U₂₀, die der Potentialdifferenz zwischen den Grauwertsignalen 20 und dem Bezugspotential V₀ entspricht. Ferner ist eine Kennlinie K dargestellt, entsprechend der in der Korrektureinrichtung 28 die unverzerrten Grauwertsignale 20' mit der Spannung U_{20'} in die verzerrten Grauwertsignale 20 mit der Spannung U₂₀ umgesetzt werden. Die Umsetzung kann auch digital erfolgen, wobei dann die Kennlinie K in Form einer Wertetabelle in einem hier nicht gezeigten Speicher vorliegt.

Das in Figur 6 gezeigte Ausführungsbeispiel der erfindungsgemäßen Aktivmatrix-Flüssigkristallanzeige unterscheidet sich von dem nach Figur 4 dadurch, daß die Korrektureinrichtung 29 Bestandteil der Zeilen-Steuereinrichtung 21 ist bzw. dieser zugeordnet ist. Hierbei werden, wie Figur 7 zeigt, die Einschaltsignale 23 für die steuerbaren Schalter 4 durch Steuerung der Einschalt- und Ausschaltzeiten im Sinne der Verzerrung der von den Schaltern 4 an die Flüssigkristallzellen 9 durchgeschalteten Grauwertsignale 20 verändert. Durch das integrierende Verhalten sowohl der Flüssigkristallzellen 9 als auch des menschlichen Auges wird dabei derselbe Grauwert 20 um so dunkler dargestellt, je kürzer die Einschaltzeit ist. Die Steuerung der Einschalt- und Ausschaltzeiten kann dabei anhand einer Kennlinie erfolgen, wie sie in Figur 5 gezeigt ist.

Bei dem in Figur 8 dargestellten Ausführungsbeispiel werden der in den Figuren 4 oder 6 gezeigten Aktivmatrix-Flüssigkristallanzeige 30 über eine steuerbare Umschalteinrichtung 31, die Bestandteil der Spalten-Steuereinrichtung 18 ist, Bildsignale 32 und 33 von zwei unterschiedlichen Bildsignalquellen 34 und 35 zugeführt. Die Umschalteinrichtung 31 wird von einer Einstellvorrichtung 36 mit einem periodisch wechselnden Umschaltsignal 37 gesteuert. Gleichzeitig führt die Einstellvorrichtung 36 der Gegenelektrode 7 der Aktivmatrix-Flüssigkristallanzeige 30 über eine Signal Verbindung 38 zwei synchron mit dem Umschaltsignal 37 wechselnde Bezugspotentiale zu. Die aufgrund der Bildsignale 32 und 33 von der Aktivmatrix-Flüssigkristallanzeige 30 erzeugten Bilder 39 und 40 werden daher voneinander getrennt in unterschiedlichen Blickwinkelbereichen dargestellt.

Bei dem in Figur 9 dargestellten alternativen Ausführungsbeispiel werden der Aktivmatrix-Flüssigkristallanzeige 30 die unterschiedlichen Bildsignale 32 und 33 der Bildsignalquellen 34 und 35 über eine Signalaufbereitungseinrichtung 41 zugeführt, die Bestandteil der Spalten-Steuereinrichtung 18 ist. Die Signalaufbereitungseinrichtung 41 verschachtelt die Bildsignale 32 und 33 spaltenweise, so daß einander benachbarten Spaltenelektoden 5 zu unterschiedlichen Bildern gehörende Grauwertsignale 20 zugeführt werden. Gleichzeitig erzeugt eine Einstellvorrichtung 42 zwei unterschiedliche Offsetspannungen oder Offsetwerte 43 und 44 und führt diese der Aktivmatrix-Flüssigkristallanzeige 30 zu, wo sie spaltenweise verschachtelt den an die Spaltenelektroden 5 abgegebenen Grauwertsignalen 20 überlagert werden. Die aufgrund der Bildsignale 32 und 33 von der Aktivmatrix-Flüssigkristallanzeige 30 erzeugten Bilder 45 und 46 werden daher spaltenweise verschachtelt in unterschiedlichen Blickwinkelbereichen dargestellt.

Figur 10 zeigt ein Ausführungsbeispiel, bei dem mehrere Bildsignalquellen 47, 48 und 49 Bildsignale 50, 51 und 52 von unterschiedlichen Ansichten eines dreidimensionalen Objekts liefern. Die Bildsignale 50, 51 und 52 werden der Aktivmatrix-Flüssigkristallanzeige 30 über eine von einer Einstellvorrichtung 53 gesteuerte Umschalteinrichtung 54 zugeführt. Mittels eines Bedienelements 55 lassen sich über die Einstellvorrichtung 53 stufenweise unterschiedliche Bezugspotentiale für die Gegenelektrode 7 der Aktivmatrix-Flüssigkristallanzeige 30 einstellen, wobei über die Umschalteinrichtung 54 jedem an die Aktivmatrix-Flüssigkristallanzeige 30 durchgeschalteten Bildsignal 50, 51 und 52 jeweils ein Bezugspotential für die Gegenelektrode 7 der Aktivmatrix-Flüssigkristallanzeige 30 zugeordnet ist. Dadurch wird erreicht, daß von der Aktivmatrix-Flüssigkristallanzeige 30 unterschiedliche Bilder 56, 57 und 58, die das dreidimensionale Objekt in unterschiedlichen Ansichten darstellen, für unterschiedliche Blickwinkelbereiche erzeugt werden, so daß auf diese Weise eine dreidimensionale Darstellung des Objekts erfolgt.

Figur 11 zeigt schließlich ein Beispiel für den Einbau der Aktivmatrix-Flüssigkristallanzeige 59 in einem Fahrzeug etwa mittig vor dem Sitz 60 des Fahrers und dem Sitz 61 des Beifahrers.

## Patentansprüche

1. Aktivmatrix-Flüssigkristallanzeige, bei der von Flüssigkristallzellen (9) gebildete Bildpunkte in Zeilen und Spalten einer Matrix (17) angeordnet sind,
die Flüssigkristallzellen (9) auf jeweils einer Seite an einem Bezugspotential (Vₒ) liegen und auf der anderen Seite über ihnen einzeln zugeordnete steuerbare Schalter (4) spaltenweise mit Spaltelektroden (5) verbunden sind,
die Schalter (4) steuerseitig zeilenweise an Zeilenelektroden (6) angeschlossen sind,
die Spaltelektroden (5) an einer unterschiedliche Grauwertsignale (20) für die unterschiedlichen Spalten erzeugenden Spalten-Steuereinrichtung (18) angeschlossen sind,
die Zeilenelektroden (6) an einer Einschaltsignale (23) für die Schalter (4) in den unterschiedlichen Zeilen erzeugenden Zeilen-Steuereinrichtung (21) angeschlossen sind und
eine Korrektureinrichtung (28, 29) vorhanden ist, die die an die Flüssigkristallzellen (9) gelangenden Grauwertsignale (20) aufgrund von Informationen über die typische Abhängigkeit zwischen der optischen Transparenz der Flüssigkristallzellen (9) und der an ihnen anliegenden Spannung (U) in der Weise verzerrt, dass sich ein zumindest annähernd linearer Zusammenhang zwischen der optischen Transparenz der Flüssigkristallzellen (9) und den unverzerrten Grauwertsignalen (20') ergibt,
**dadurch gekennzeichnet,**
**dass** zur Änderung des Blickwinkelbereichs oder zur Einstellung optimaler Kontrastverhältnisse innerhalb eines bestimmten Blickwinkelsbereichs eine Einstellvorrichtung (24, 36, 42, 53) zur veränderbaren Einstellung der Potentialdifferenz zwischen dem Potentialniveau der Grauwertsignale(20) und dem Bezugspotential (Vₒ) für zumindest einen Teil der Spalten vorgesehen ist und dass die Verzerrung der Grauwertsignale (20) in der Korrektureinrichtung (28, 29) zusätzlich in Abhängigkeit von der Potentialdifferenz zwischen den Grauwertsignalen (20) und dem Bezugspotential (Vₒ) erfolgt.

2. Aktivmatrix-Flüssigkristallanzeige nach Anspruch 1, **dadurch gekennzeichnet, dass** die Korrektureinrichtung (28) der Spalten-Steuereinrichtung (18) zugeordnet ist und die von dieser erzeugten Grauwertsignale (20) vor der Abgabe an die Spaltenelektroden (5) verzerrt.

3. Aktivmatrix-Flüssigkristallanzeige nach Anspruch 1, **dadurch gekennzeichnet, dass** die Korrektureinrichtung (29) der Zeilen-Steuereinrichtung (21) zugeordnet ist und die Einschaltsignale (23) für die Schalter (4) durch Steuerung der Ein- und Ausschaltzeiten im Sinne der Verzerrung der von den Schaltern (4) an die Flüssigkristallzellen (9) weitergeleiteten Grauwertsignale (20) verändert.

4. Aktivmatrix-Flüssigkristallanzeige nach einem der vorangehenden Ansprüche, **dadurch gekennzeichnet, dass** die Einstellvorrichtung (24, 36, 42, 53) zur veränderbaren Einstellung des Bezugspotentials (Vₒ) ausgebildet ist.

5. Aktivmatrix-Flüssigkristallanzeige nach einen der Ansprüche 1 bis 3 **dadurch gekennzeichnet, dass** die Einstellvorrichtung (24, 36, 42, 53) zur veränderbaren Einstellung der Potentialniveaus der Grauwertsignale (20) ausgebildet ist.

6. Aktivmatrix-Flüssigkristallanzeige nach einem der vorangehenden Ansprüche, **dadurch gekennzeichnet, dass** die Spalten-Steuereinrichtung (18) die Grauwertsignale (20) von mindestens zwei unterschiedlichen Bildern (39, 40) nacheinander zeitlich verschachtelt an die Spaltelektroden (5) abgibt und dass die Einstellvorrichtung (36) für die unterschiedlichen Bilder (39, 40) nacheinander unterschiedliche Potentialdifferenzen einstellt.

7. Aktivmatrix-Flüssigkristallanzeige nach einem der Ansprüche 1 bis 6, **dadurch gekennzeichnet, dass** die Spalten-Steuereinrichtung (18) die Grauwertsignale (20) von mindestens zwei unterschiedlichen Bildern (45, 46) gleichzeitig spaltenweise verschachtelt an die Spaltenelektrode (5) abgibt und dass die Einstellvorrichtung (42) unterschiedliche Potentialdifferenzen an den jeweils unterschiedlichen Bildern (45, 46) zugeordneten Spaltenelektroden (5) einstellt.

8. Verwendung einer Aktivmatrix-Flüssigkristallanzeige nach einem der vorangehenden Ansprüche in einem Fahrzeug, wobei sie etwa mittig vor seitlich benachbarten Passagiersitzen (60, 61) angeordnet wird.

## Claims

1. Active-matrix liquid-crystal display, in which pixels formed by liquid-crystal cells (9) are arranged in rows and columns of a matrix (17),
the liquid-crystal cells (9) are in each case connected on one side to a reference potential (V₀) and, on the other side, are connected in columns, via controllable switches (4) assigned individually to them, to column electrodes (5),
the switches (4) are connected on the control side, in rows, to row electrodes (6),
the column electrodes (5) are connected to a column control device (18) which generates different grey-scale value signals (20) for the different columns,
the row electrodes (6) are connected to a row control device (21) which generates switch-on signals (23) for the switches (4) in the different rows, and
there is a correction device (28, 29) which, on the basis of information on the typical dependence between the optical transparency of the liquid-crystal cells (9) and the voltage (U) applied to them, distorts the grey-scale value signals (20) reaching the liquid-crystal cells (9) such that an at least approximately linear interrelationship is obtained between the optical transparency of the liquid-crystal cells (9) and the undistorted grey-scale value signals (20'), **characterized in that**,
for the purpose of changing the viewing angle range or setting optimal contrast conditions within a given viewing angle range, an adjuster (24, 36, 42, 53) is provided for the variable adjustment of the potential difference between the potential level of the grey-scale value signals (20) and the reference potential (V₀), for at least some of the columns, and **in that** the distortion of the grey-scale value signals (20) in the correction device (28, 29) is additionally effected in dependence on the potential difference between the grey-scale value signals (20) and the reference potential (V₀).

2. Active-matrix liquid-crystal display according to Claim 1, **characterized in that** the correction device (28) is assigned to the column control device (18) and distorts the grey-scale value signals (20) generated by the latter prior to delivery to the column electrodes (5).

3. Active-matrix liquid-crystal display according to Claim 1, **characterized in that** the correction device (29) is assigned to the row control device (21) and varies the switch-on signals (23) for the switches (4) by controlling the switch-on and switch-off times in accordance with the distortion of the grey-scale value signals (20) forwarded to the liquid-crystal cells (9) by the switches (4).

4. Active-matrix liquid-crystal display according to any one of the preceding Claims, **characterized in that** the adjuster (24, 36, 42, 53) is designed for the variable adjustment of the reference potential (V₀).

5. Active-matrix liquid-crystal display according to any one of the preceding Claims, **characterized in that** the adjuster (24, 36, 42, 53) is designed for the variable adjustment of the potential level of the grey-scale value signals (20).

6. Active-matrix liquid-crystal display according to any one of the preceding Claims, **characterized in that** the column control device (18) supplies the grey-scale value signals (20) from at least two different pictures (39, 40), interleaved in temporal succession, to the column electrodes (5) and **in that** the adjuster (36) adjusts successively different potential differences for different pictures (39, 40).

7. Active-matrix liquid-crystal display according to any one of Claims 1 to 6, **characterized in that** the column control device (18) supplies the grey-scale value signals (20) from at least two different pictures (45, 46), simultaneously interleaved in columns, to the column electrodes (5) and **in that** the adjuster (42) adjusts different potential differences at the column electrodes (5) assigned to respectively different pictures (45, 46).

8. Use of an active-matrix liquid-crystal display according to any one of the preceding Claims in a vehicle, the said active-matrix liquid-crystal display being disposed approximately centrally in front of laterally adjacent passenger seats (60, 61).

## Revendications

1. Dispositif d'affichage à cristaux liquides à matrice active, dans lequel des points-images formés par des cellules à cristaux liquides (9) sont disposés en lignes et colonnes d'une matrice (17) ;
les cellules à cristaux liquides (9) sont, sur l'un de leurs côtés, à un potentiel de référence (V₀) et, sur leur autre côté, sont reliées colonne par colonne à des électrodes de colonne (5) par l'intermédiaire de commutateurs (4) pouvant être commandés et qui leur sont individuellement affectés ;
les commutateurs (4) sont, côté commande, raccordés ligne par ligne à des électrodes de ligne (6) ;
les électrodes de colonne (5) sont raccordées à un dispositif de commande de colonne (18), qui produit différents signaux de gris (20) pour les différentes colonnes ;
les électrodes de ligne (6) sont raccordées à un dispositif de commande de ligne (21), qui produit des signaux de connexion (23) destiné aux commutateurs (6) dans les différentes lignes ; et
un dispositif de correction (28, 29) est présent, qui provoque une distorsion des signaux de gris (20) qui arrivent aux cellules à cristaux liquides (9) sur la base d'informations relatives à la relation typique entre la transparence optique des cellules à cristaux liquides (9) et la tension (U) qui leur est appliquée, de telle sorte qu'il se forme une relation au moins approximativement linéaire entre la transparence optique des cellules à cristaux liquides (9) et les signaux de gris non-distordus (20') ;
**caractérisé en ce que**,
pour modifier la gamme d'angles d'observation, ou pour ajuster des conditions optimales de contraste à l'intérieur d'une gamme donnée d'angles d'observation, il est prévu un dispositif d'ajustage (24, 36, 42, 53) pour ajuster d'une manière variable la différence de potentiel entre le niveau de potentiel des signaux de gris (20) et le potentiel de référence (V₀) pour au moins une partie des colonnes, et que la distorsion des signaux de gris (20) a lieu en outre, dans le dispositif de correction (28, 29), en fonction de la différence de potentiel entre les signaux de gris (20) et le potentiel de référence (V₀).

2. Dispositif d'affichage à cristaux liquides à matrice active selon la revendication 1, **caractérisé en ce que** le dispositif de correction (28) est affecté au dispositif de commande de colonne (18), et que les signaux de gris (20) produits par ce dernier sont distordus avant envoi aux électrodes de colonne (5).

3. Dispositif d'affichage à cristaux liquides à matrice active selon la revendication 1, **caractérisé en ce que** le dispositif de correction (29) est affecté au dispositif de commande de ligne (21), et que les signaux de connexion (23) destinés aux commutateurs (4) sont modifiés par commande des temps de connexion et de déconnexion, dans le sens d'une distorsion des signaux de gris (20) qui sont envoyés par les commutateurs (4) aux cellules à cristaux liquides (9).

4. Dispositif d'affichage à cristaux liquides à matrice active selon l'une des revendications précédentes, **caractérisé en ce que** le dispositif d'ajustage (26, 36, 42, 53) est configuré pour permettre d'ajuster d'une manière variable le potentiel de référence (V₀).

5. Dispositif d'affichage à cristaux liquides à matrice active selon l'une des revendications 1 à 3, **caractérisé en ce que** le dispositif d'ajustage (24, 36, 42, 53) est configuré pour permettre l'ajustage variable des niveaux ce potentiel des signaux de gris (20).

6. Dispositif d'affichage à cristaux liquides à matrice active selon l'une des revendications précédentes, **caractérisé en ce que** le dispositif de commande de colonne (18) envoie aux électrodes de colonne (5) les signaux de gris (20) d'au moins deux images différentes (39, 40), les signaux étant imbriqués dans le temps les uns après les autres, et **en ce que** le dispositif d'ajustage (36) ajuste pour les différentes images (39, 40) des différences de potentiel successives et différentes.

7. Dispositif d'affichage à cristaux liquides à matrice active selon l'une des revendications 1 à 6, **caractérisé en ce que** le dispositif de commande de colonne (18) envoie à l'électrode de colonne (5), simultanément et selon une imbrication en colonne, les signaux de gris (20) d'au moins deux images différentes (45, 46), et **en ce que** le dispositif d'ajustage (42) ajuste des différences de potentiel différentes au niveau des électrodes de colonne (5) affectées à chacune des images différentes (45, 46).

8. Utilisation d'un dispositif d'affichage à cristaux liquides à matrice active selon l'une des revendications précédentes, dans un véhicule, le dispositif étant disposé en position approximativement centrale, en avant des sièges (60 et 61) du conducteur et du passager avant, disposés l'un à côté de l'autre.
